# EUROPÄISCHE PATENTSCHRIFT

(11) **EP 4 226 005 B1**
(45) Veröffentlichungstag und Bekanntmachung des Hinweises auf die Patenterteilung: **03.04.2024**
(21) Anmeldenummer: 21802831.4
(22) Anmeldetag: 01.10.2021
(51) Int. Cl.: E05B 41/00, E05B 47/06, E05B 7/00

(54) **SCHALTSYSTEM FUR EINE TUR MIT ZUTRITTSKONTROLLE**
SWITCH SYSTEM FOR A DOOR WITH ACCESS CONTROL
SYSTÈME DE COMMUTATION POUR UNE PORTE À CONTRÔLE D'ACCES

(30) Priorität: 05.10.2020 IT 202000023350
(43) Veröffentlichungstag der Anmeldung: 16.08.2023
(73) Patentinhaber: Ninz SpA, 38061 Ala (TN) (IT)
(72) Erfinder: ZANOTELLI, Adriano, 38060 CIMONE (TN) (IT)
(86) Internationale Anmeldenummer: PCT/IT2021/050303
(87) Internationale Veröffentlichungsnummer: WO 2022/074693

(56) Entgegenhaltungen:
- EP-A2- 2 754 794
- DE-A1-102008 063 061
- US-A- 5 475 996
- US-A1- 2002 139 156

## Beschreibung

### Technisches Gebiet

Die Erfindung betrifft ein Schaltsystem für eine Tür mit Zutrittskontrolle, dank welchem es möglich ist den Türbestandteil, auf den eine Person einwirken muss um die Tür zu öffnen (z.B. eine Türklinke oder einen Antipaniktürgriff), und das Türschloss miteinander zu verbinden. Bei den Türen mit Zutrittskontrolle, sieht die Standardsituation nämlich vor, dass eine solche Verbindung nicht vorhanden ist, so dass es nicht möglich ist die Tür nach Belieben zu öffnen. Beispiele für Türen mit Zutrittskotrolle sind die Feuerschutztüren, mit denen man die Ausbreitung eines Brandes begrenzt oder die Sicherheitstüren, die jene Räume schützen in die nicht jedermann eintreten darf.

### Stand der Technik

In den meisten Fällen der bekannten Lösungen sind die meisten Bestandteile der Schaltsysteme innerhalb der Türklinken oder ähnlicher Bestandteile angeordnet und diese Tatsache bringt ein bedeutendes Ausmaß der Türklinken mit sich, beeinträchtigt ihr Aussehen und beschränkt die Designmöglichkeiten bei deren Entwurf.

Das Dokument EP 2 754 794 A1 betrifft ein Schaltsystem, dessen Bestandteile hingegen nicht fast alle innerhalb der Türklinke angeordnet sind. Bei diesem Schaltsystem ist ein hohler Lagerkörper vorgesehen, im Inneren deswelchen zwei Verbindungselemente gelagert sind, eines zur Verbindung des Schaltsystems mit der Türklinke und das andere zur Verbindung des Schaltsystems mit dem Türschloss. Dieses Schaltsystem unterscheidet sich dadurch, dass die zwei Verbindungselemente in dem Lagerkörper, aber nicht um dessen Längsachse drehbar, gelagert sind.

Im Gegensatz zu dem was in dem vorigen Dokument vorgesehen ist, sind hingegen, im Fall des Dokuments US2002/0139156A1**,** die zwei Verbindungselemente, die zur Verbindung des Schaltsystems mit der Türklinke und mit dem Türschloss vorgesehen sind, in dem Lagerkörper um dessen Längsachse drehbar gelagert. Die technische Lösung, die in diesem Dokument beschrieben wird, ist also sehr verschieden von jener die in dem vorigen Dokument beschrieben wird. Diese Verschiedenheit rät davon ab, die zwei bekannte Lösungen miteinander zu kombinieren, zumal die weiteren Bestandteile der zwei Schaltsysteme, wie z.B. der Einsteckkörper, die Einsteckmittel und die Antriebsmittel, in den zwei bekannten Lösungen anders arbeiten.

### Darstellung der Erfindung

Die der vorliegenden Erfindung zugrunde liegende Aufgabe besteht daher darin ein Schaltsystem für eine Tür mit Zutrittskontrolle zur Verfügung zu stellen, das die oben genannten Unannehmlichkeiten des Großteils der bekannten Lösungen beseitigt und das eine technische Alternative zum Schaltsystem des oben genannten Dokuments EP 2 754 794 A1 darstellt.

Erfindungsgemäß wird diese Aufgabe gelöst, wenn ein Schaltsystem für eine Tür mit Zutrittskontrolle die im Patentanspruch 1 angegebenen Merkmale aufweist.

Nun, im Gegensatz zu dem was im Stand der Technik geschieht, sind nämlich die meisten Bestandteile des Schaltsystems außerhalb der Türklinke (oder des Antipaniktürgriffes) angeordnet. Dank dem Verankerungskörper, der innerhalb des Türflügels positioniert ist, ist es nämlich möglich auch den hohlen Lagerkörper (und mit ihm auch alle Bestandteile, die in seinem Inneren angeordnet sind) und die Einsteckmittel, mittels welcher dann die die Öffnung der Tür ermöglichende Verbindung hergestellt wird, innerhalb des Türflügels anzuordnen und an Ort und Stelle zu befestigen.

Dank dem erfindungsgemäßen Schaltsystem kann ein mehrere Türen aufweisender Raum Türklinken (oder ähnliche Bestandteile) haben, die alle gleich sind, auch wenn es Türen mit Zutrittskontrolle gibt. Es wird außerdem nicht notwendig sein, eine Türklinke (oder ein ähnlicher Bestandteil) auszuwechseln, wenn eine Tür ohne Zutrittskontrolle in eine Tür mit Zutrittskontrolle umgewandelt werden muss.

Technisch erfolgt die Verbindung zwischen der Türklinke oder einem ähnlichen Bestandteil und dem Türschloss, wenn, infolge der Wirkung der Einsteckmittel, das Einführteil des Einsteckkörpers sich in dem von den zwei Einstecksitzen eingeschlossenen Raum befindet, d.h. wenn sich der Einsteckkörper in seiner aktiven Stellung befindet. In solcher Stellung sind nämlich das erste und das zweite Verbindungselement miteinander verbunden und das entspricht dem Miteinanderverbinden der Türklinke (oder eines ähnlichen Bestandteiles wie ein Antipaniktürgriff) und des Türschlosses, weil die eine mit der ersten Verbindungselement und das andere mit dem zweiten Verbindungselement verbunden ist. Auf diese Weise wird die Öffnungsbewegung, die die Türklinke wegen der Einwirkung der Person ausführt, dem Türschloss übertragen und die Tür kann geöffnet werden.

Um den Einsteckkörper in seine aktive Stellung zu bringen, sind Einsteckmittel tätig, die vorzugsweise eine Stange umfassen, die in eine Arbeitsstellung bringbar ist, in der die Stange den Einsteckkörper in seiner aktiven Stellung hält, wobei dadurch die oben beschriebene die Öffnung der Tür ermöglichende Verbindung hergestellt wird. Die Wahl die Einsteckmittel als hin- und her bewegbare Stange zu gestalten, gewährleistet dass die Bewegung des Einsteckkörpers in sicherer und zuverlässiger Weise erfolgt.

Damit die Bewegungen der Stange ausgeführt werden, sind Antriebsmittel vorgesehen. In einer ersten Ausführungsform umfassen die Antriebsmittel einen mit einer Stange versehenen Elektromagnet, so dass genau die Stange des Elektromagnets die Rolle der Einsteckmittel übernimmt. Die Bewegung der Stange in die Arbeitsstellung erfolgt aufgrund eines Magnetfeldes, das von dem Elektromagnet erzeugt wird. In einer zweiten Ausführungsform umfassen die Antriebsmittel eine Druckfeder und einen an die Stange angebrachten Feststellring. Auch in dieser Ausführungsform ist die Stange, die die Rolle der Einsteckmittel übernimmt, die Stange eines Elektromagnets, aber in dieser zweiten Ausführungsform, erfolgt die Bewegung der Stange in die Arbeitsstellung aufgrund des Schubes der Druckfeder, die zwischen dem Feststellring und dem Elektromagnet angeordnet ist. Diese zweite Ausführungsform ist insbesondere für die Türen mit Zutrittskontrolle bestimmt, die sich öffnen lassen müssen, wenn der elektrische Strom ausfällt und in dieser Ausführungsform dient der Elektromagnet dazu die Stange in Ruhestellung zu halten, d.h. um die Wirkung der Druckfeder entgegenzuwirken, und er erzeugt zu diesem Zweck ein Magnetfeld, dessen Polarität, im Vergleich zu dem in der ersten Ausführungsform erzeugten Magnetfeld, umgekehrt ist. Wenn der elektrische Strom ausfällt, endet die Wirkung des Elektromagnets und die Druckfeder kann die Stange in ihre Arbeitsstellung bewegen.

Die Zurückbewegung des Einsteckkörpers, d.h. von seiner aktiven Stellung in zumindest eine inaktive Stellung, kann generell aufgrund der alleinigen Erdanziehungskraft erfolgen, sobald die Wirkung der Einsteckmittel, d.h. der Stange, endet. Es wird aber bevorzugt, dass auch diese Zurückbewegung in gesteuerter Weise erfolgt. Zu diesem Zweck sind Rückholmittel vorgesehen, die z.B. als Rückholfeder ausgestaltet sind und auf den Einsteckkörper einwirken, um ihn in seine aktive Stellung zurückzubringen. Während der Bewegung des Einsteckkörpers in seine aktive Stellung drücken die Einsteckmittel, d.h. die Stange, die Rückholfeder zusammen, aber sobald die Stange von den Einsteckmittel nicht mehr in ihrer Arbeitsstellung gehalten wird, ist die Rückholfeder frei sich zu entspannen und den Einsteckkörper in seine inaktive Stellung zurückzubringen.

Im Fall der ersten Ausführungsform ist es möglich, alternativ zur Rückholfeder, auch die oben genannte Zurückbewegung des Einsteckkörpers mittels eines Magnetfeldes zu steuern. Wenn das Einführteil als Dauermagnet ausgestaltet ist und wenn der Elektromagnet in der Lage ist auch ein weiteres Magnetfeld zu erzeugen, das aber (analog zum Fall der zweiten Ausführungsform) eine Polarität aufweist, die im Vergleich zum Magnetfeld das für die Bewegung des Einsteckkörpers in die aktive Stellung verantwortlich ist, umgekehrt ist, ist es nämlich möglich mittels des eine umgekehrte Polarität aufweisenden Magnetfelds die Stange des Elektromagnets in ihre Ruhestellung und als Folge, weil das Einführteil des Einsteckkörpers von der Stange magnetisch angezogen wird, auch den Einsteckkörper in die aktive Stellung zu bringen.

### Kurze Beschreibung der Zeichnungen

Weitere Vorteile und Merkmale der Erfindung werden aus der folgenden Beschreibung von Ausführungsbeispielen des erfindungsgemäßen Schaltsystem für eine Tür mit Zutrittskontrolle näher hervorgehen, die anhand der beigelegten Zeichnungen rein beispielhaft aber nicht in einschränkender Weise erläutert werden. In den Zeichnungen sind die verschiedenen Figuren aus Darstellungsgründen mit unterschiedlichen Maßstäben dargestellt und sie zeigen schematisch:
die **Fig. 1** eine perspektivische Explosionsdarstellung von einigen Bestandteilen einer ersten Ausführungsform des erfindungsgemäßen Schaltsystems;
die **Fig. 2** eine perspektivische Explosionsdarstellung von zwei der Bestandteile, die in Fig. 1 dargestellt sind;
die **Fig. 3** eine perspektivische Explosionsdarstellung von einigen Bestandteilen einer zweiten Ausführungsform des erfindungsgemäßen Schaltsystems;
die **Fig. 4** eine perspektivische Explosionsdarstellung des erfindungsgemäßen Schaltsystems, wobei die Türklinke, aber nicht das Türschloss und auch nicht der Türflügel dargestellt sind;
die **Fig. 5** und **6** eine Einzelheit der Türklinke der Fig. 4 in zwei verschiedenen Stellungen der Türklinke;
die **Fig. 7** eine Draufsicht des hohlen Lagerkörper und des Elektromagnets der Fig. 1 und 2, wenn der Einsteckkörper sich in seiner inaktiven Stellung befindet;
die **Fig. 8** eine Schnittdarstellung gemäß der Schnittlinie S1-S1 der Fig.7;
die **Fig. 9** eine Schnittdarstellung gemäß der Schnittlinie S2-S2 der Fig.8;
die **Fig. 10** eine der Fig. 9 ähnliche Darstellung, dennoch wenn der Einsteckkörper sich in seiner aktiven Stellung befindet;
die **Fig. 11** eine Schnittdarstellung gemäß der Schnittlinie S3-S3 der Fig. 13 und zwar durch eine der beiden Türklinken, durch das erfindungsgemäße Schaltsystem und durch den Türbereich in dem sich die Türklinke und das Türschloss befinden;
die **Fig. 12** eine perspektivische Explosionsdarstellung von dem erfindungsgemäßen Schaltsystem, von zwei Türklinken und von einem Türschloss;
die **Fig. 13** und **14** eine perspektivische Explosionsdarstellung des Türbereiches in dem sich das erfindungsgemäße Schaltsystem befindet, im Fall in dem zwei Türklinken vorgesehen sind und im Fall in dem anstelle einer Türklinke ein Antipaniktürgriff vorgesehen ist.

### Bester Weg zur Ausführung der Erfindung

In den Figuren ist ein Schaltsystem für eine Tür mit Zutrittskontrolle dargestellt worden. Ein solches Schaltsystem dient dazu den Türbestandteil, auf den eine Person einwirken muss um die Tür zu öffnen (gewöhnlich handelt es sich um eine Türklinke), und das Türschloss miteinander zu verbinden, weil in der Standardsituation eine solche Verbindung nicht vorhanden ist.

Das Schaltsystem umfasst ein erstes 1 und ein zweites Verbindungselement 2, von denen das erste 1 mit dem Türbestandteil verbunden ist, auf den man einwirken muss um die Tür zu öffnen, und das zweite 2 mit dem Türschloss verbunden ist. Wie man in den Fig. 13 und 14 dargestellt hat, ist ein solcher Türbestandteil gewöhnlich eine Türklinke 10 oder ein Antipaniktürgriff 14.

Jedes der zwei Verbindungselemente 1,2 weist auf einer eigenen Seite 1a,2a einen Einstecksitz 1b,2b auf. In Fig. 1 kann man z.B. den Einstecksitz 2b gut sehen, der mit dem Einstecksitz 1b identisch ist, von dem man in Fig 1 hingegen nur einen Bereich sieht.

Das erste 1 und das zweite Verbindungselement 2 sind innerhalb eines Lagerkörpers 3 gelagert, der 3 hohl ist und auch Bestandteil des Schaltsystems ist. Sie 1,2 sind um die Längsachse A-A des Lagerkörpers 3 drehbar gelagert und, wie aus der Fig. 1 hervorgeht, sind ihre die Einstecksitze 1b,2b aufweisenden Seiten 1a,2a gegeneinander gerichtet und sie schließen zwischen sich einen Freiraum ein. Dieser Freiraum ist durch eine Öffnung 3a hindurch zugänglich, die in dem Lagerkörper 3 vorgesehen ist und sich parallel zur Längsachse A-A erstreckt. Der Lagerkörper 3 kann, man siehe die Fig. 1, aus einem Mittelkörper und zwei durch Schnappverbindung an dem Mittelkörper befestigten Endkörpern gebildet sein.

Die Verbindungselemente 1,2 stehen mit Verbindungsbereichen vom Lagerkörper 3 vor, wobei mittels der in Fig. 4 sichtbaren Verbindungsbereiche die Verbindungselemente 1,2 in bekannter Weise mit der Türklinke 10 bzw. mit dem Antipaniktürgriff 14 und mit dem Türschloss verbunden sind (gewöhnlich formschlüssig mittels quadratischer Zapfen, die in dafür vorgesehene einen quadratischen Querschnitt aufweisende Aufnahmen eingeführt sind; man siehe z.B. Fig. 11, in der ein quadratischer Zapfen 15 das Türschloss mit dem Verbindungselement 2 verbindet).

Das Schaltsystem weist außerdem einen Einsteckkörper 4 auf, der innerhalb des Lagerkörpers 3 und zwischen besagten zwei Seiten 1a,2a angeordnet ist, man siehe die Fig. 1. Er 4 ist längs einer Bewegungsrichtung B-B, die senkrecht zur Längsachse A-A liegt, bewegbar, von zumindest einer inaktiven Stellung in eine aktive Stellung, die z.B. in den Fig. 9 und 10 sichtbar sind, gelagert.

In der inaktiven Stellung ist ein Einführteil 4a des Einsteckkörpers 4 nicht in einem von den Einstecksitzen 1b, 2b begrenzten Freiraum positioniert, hingegen in der aktiven Stellung ist das Einführteil 4a des Einsteckkörpers 4 in diesem Freiraum positioniert und es verbindet die zwei Verbindungselemente 1,2 miteinander. Auf diese Weise wird eine funktionstüchtige aber auch physische Verbindung zwischen der Türklinke 10 bzw. dem Antipaniktürgriff 14 und dem Türschloss hergestellt, so dass die Wirkung, die von der Person auf die Türklinke 10 bzw. auf den Antipaniktürgriff 14 ausgeübt wird, dem Türschloss übertragen wird.

Jeder Einstecksitz 1b, 2b ist aus zwei Vorsprüngen gebildet, die sich ausgehend von der jeweiligen Seite 1a,2a des jeweiligen Verbindungselements 1,2 erstrecken und zwischen sich ein Teil des besagten Freiraums einschließen, in dem das Einführteil 4a des Einsteckkörpers 4 aufgenommen wird, wenn letzterer 4 sich in seiner aktiven Stellung befindet.

Der Einsteckkörper 4 weist außerdem zwei Arme 4b auf, die ausgehend von dem Einführteil 4a sich symmetrisch erstrecken. Am Ende jedes Armes 4b ist ein Stützkörper 4c vorgesehen, man siehe Fig. 2, der gleitend auf den zwei Seiten 1a,2a der zwei Verbindungselemente 1,2 aufliegt. Diese Arme 4b dienen dazu, den Einsteckkörper 4 im Gleichgewicht zu halten und zu gewährleisten, dass seine Bewegungen genau sind. Die Vorsprünge, die die Einstecksitze 1b,2b bilden, weisen außerdem ebene tiefer liegende Oberflächen auf, auf denen die Arme 4b während der Bewegungen des Einsteckkörpers 4 von seiner inaktiven Stellung in seine aktive Stellung, und umgekehrt, gleitend aufliegen.

Es sind Bestandteile des Schaltsystems auch ein Verankerungskörper 5, der insbesondere in den Fig. 4, 11 und 12 sichtbar ist, und Einsteckmittel. Die Einsteckmittel dienen dazu, wie man in der Folge erläutern wird, den Einsteckkörper 4 von seiner inaktiven Stellung in seine aktive Stellung zu bewegen und in der aktiven Stellung zu halten.

Der Verankerungskörper 5 ist in dem Türflügel positioniert, man siehe z.B. die Fig. 11, 13 und 14, und weist einen Innenraum 5a auf, in dem das Türschloss aufgenommen ist. Er 5 ist außerdem mit Befestigungsmittel, z.B. Gewindelöcher und Schrauben oder Ähnliches, versehen, zum Befestigen an ihn sowohl des Lagerkörpers 3, in dem wie aus Fig. 1 hervorgeht viele Bestandteile des Schaltsystems angeordnet sind, als auch der Einsteckmittel.

Der Verankerungskörper 5 wird innerhalb des Türflügels bereits beim Herstellen des Türflügels angeordnet. Wenn die Tür eine Tür mit Zutrittskontrolle ist, werden gleich auch der Lagerkörper und die Einsteckmittel positioniert, damit der Türflügel bereits bereit ist mit der Türklinke 10 oder dem Antipaniktürgriff 14 verbunden zu werden, wie aus den Fig. 13 und 14 hervorgeht, in denen das erste Verbindungselement 1, das sich durch einen dafür vorgesehen und im Türflügel vorgesehenen Loch erstreckt, sichtbar ist. Der Verankerungskörper 5 wird mit Spiel innerhalb des Türflügels angeordnet, insbesondere mit Spiel in einer Ebene, die senkrecht zur Längsachse A-A liegt und die Bewegungsrichtung B-B enthält, was den Ausgleich der unvermeidbaren baulichen Toleranzen ermöglicht, die es im Fall der zusammengebauten Türen gibt, und die Fluchtung zwischen der Türklinke 10 und dem Türschloss gewährleistet.

Wenn man hingegen eine bereits bestehende Tür mit dem erfindungsgemäßen Schaltsystem ausstatten muss, vereinfacht das Vorhandensein des Verankerungskörper 5 in dem Inneren des Türflügels die darauffolgende Anordnung des Lagerkörpers 3 und der Einsteckmittel sehr.

Bezugnehmend auf die Einsteckmittel, sie umfassen, man siehe die Fig. 1 und 3, eine Stange 6 die, längs der Bewegungsrichtung B-B, von zumindest einer Ruhestellung, in der sie 6 nicht in einer in dem Lagerkörper 3 vorgesehenen Öffnung 3a hineingesteckt ist, in eine Arbeitsstellung, in der sie 6 in der Öffnung 3a hineingesteckt ist und den Einsteckkörper 4 in seiner aktiven Stellung hält, bewegbar ist. Während dieser Bewegung von der Ruhestellung in die Arbeitsstellung schiebt die Stange 6 das Einführteil 4a des Einsteckkörpers 4 stufenweise in den von den Einstecksitzen 1b,2b begrenzten Freiraum.

Um die Einsteckmittel anzutreiben, damit sie den Einsteckkörper 4 in seine aktive Stellung bewegen, sind Antriebsmittel vorgesehen.

In einer ersten Ausführungsform umfassen die Antriebsmittel einen die Stange 6 aufweisenden Elektromagnet 7. Die Stange 6 ist, aufgrund der Wirkung eines Magnetfeldes das vom Elektromagnet 7 erzeugt wird, wenn seine Wicklungen von einem elektrischen Strom durchquert werden, längs der Bewegungsrichtung B-B und von besagter Ruhestellung in besagte Arbeitsstellung bewegbar. Die Funktionsweise ist wie folgt. Die Standardsituation sieht vor, dass die Tür nicht geöffnet werden kann, d.h. die Stange 6 ist nicht in der Öffnung 3a hineingesteckt und das Einführteil 4a ist nicht in den Einstecksitzen 1b,2b eingesteckt. Zu diesem Zweck darf der Elektromagnet 7 nicht aktiv sein und er wird daher nicht von dem elektrischen Strom durchquert. In dem Augenblick in dem man die Tür öffnen möchte und man die dafür vorgesehene Geste ausführt (Drücken eines Druckknopfes, Erkennung eines Genehmigungsausweißes, Eingabe eines Sicherheitskodexes usw.), wird der Elektromagnet 7 von dem elektrischen Strom durchquert und er wird aktiv und erzeugt das Magnetfeld das das Hineinstecken der Stange 6 in die Öffnung 3a bewirkt, die 6 ihrerseits das Einführteil 4a in die Einstecksitzen 1b,2b einsteckt, wobei somit die Möglichkeit entsteht die Tür öffnen zu dürfen.

In einer zweiten Ausführungsform umfassen die Antriebsmittel hingegen, man siehe die Fig. 3, eine Druckfeder 8a, die um die Stange 6 herumgewickelt ist, und einen an die Stange 6 angebrachten, insbesondere in einer ringförmigen Nut der Stange 6 angeordneten, Feststellring 8b. Die Stange 6 ist auch in diesem Fall die Stange eines Elektromagnets 7`, aber der Elektromagnet 7` dieser zweiten Ausführungsform wirkt in einer Weise, die anders als jene des Elektromagnets 7 der ersten Ausführungsform ist. Diese zweite Ausführungsform ist nämlich ausdrücklich dazu bestimmt das Bedürfnis zu befriedigen die Tür öffnen zu dürfen auch wenn der elektrische Strom ausfällt, wie z.B. im Fall der Türen verlangt wird, die am Ende eines Fluchtwegs angeordnet sind. In dieser zweiten Ausführungsform ist die Druckfeder 8a diejenige die das Einführteil 4a in seine aktive Stellung drückt, wobei die Aufgabe des Elektromagnets 7` hingegen darin besteht seine Stange 6 in zumindest eine Ruhestellung zu halten und der Wirkung der Druckfeder 8a entgegenzuwirken. Die Funktionsweise ist wie folgt. Die Standardsituation sieht vor, dass die Tür nicht geöffnet werden kann, d.h. die Stange 6 ist nicht in der Öffnung 3a hineingesteckt und das Einführteil 4a ist nicht in den Einstecksitzen 1b,2b eingesteckt ist. Zu diesem Zweck muss der Elektromagnet 7` aktiv sein und von dem elektrischen Strom durchquert werden, damit seine Wirkung die Wirkung der Druckfeder 8a überwiegt. In dem Augenblich in dem man die Tür öffnen möchte und man die dafür vorgesehene Geste ausführt (Drücken eines Druckknopfes, Erkennung eines Genehmigungsausweißes, Eingabe eines Sicherheitskodexes usw.), wird nicht mehr elektrischer Strom dem Elektromagnet 7` zugeführt, der inaktiv wird, was der Druckfeder 8a ermöglicht die Stange 6 in die Öffnung 3a hineinzustecken und der Stange 6 ermöglicht das Einführteil 4a in den Einstecksitzen 1b,2b einzustecken, wobei somit die Möglichkeit entsteht die Tür öffnen zu dürfen. Das Gleiche geschieht, wenn wegen eines Defekts der Elektroanlage der elektrische Strom ausfällt.

Die Einsteckmittel und die Antriebsmittel bleiben tätig bis die Tür wieder geschlossen wird. Sobald die Tür wieder geschlossen wird, wird nämlich die Standardsituation wiederhergestellt, in der die Tür nicht geöffnet werden kann. Wie aus der Fig. 4 hervorgeht, liegt die Bewegungsrichtung B-B in der Praxis längs der Vertikale, so dass sobald die Einsteckmittel, d.h. die Stange 6, den Einsteckkörper 4 nicht mehr in der aktiven Stellung halten - d.h. es wird im Fall der ersten Ausführungsform nicht mehr elektrischer Strom dem Elektromagnet 7 zugeführt oder im Fall der zweiten Ausführungsform es wird dem Elektromagnet 7` elektrischer Strom zugeführt - bewegt sich der Einsteckkörper 4, insbesondere sein Einführteil 4a, aufgrund der Schwerkraft in seine inaktive Stellung und stellt dadurch die Standardsituation der Tür wieder her.

Um zu gewährleisten, dass die Wiederherstellung der Standardsituation der Tür unabhängig von der Schwerkraftwirkung erfolgt, sind Rückholmittel vorgesehen, die auf den Einsteckkörper 4 einwirken, um ihn in seine inaktive Stellung zurückzubringen sobald die Wirkung der Einsteckmittel endet. Solche Rückholmittel umfassen eine Rückholfeder 9, die innerhalb des Lagerkörpers 3 angeordnet ist und teilweise um einen Führungsvorsprung 3b herumgewickelt ist, der innerhalb des Lagerkörpers 3 vorgesehen ist und von dessen inneren Wandung vorsteht. Bezugnehmend auf die erste Ausführungsform ist die Rückholfeder 9 in der Lage den Einstecckörper 4 in eine seiner inaktiven Stellungen zurückzubringen, sobald der Elektromagnet 7 nicht mehr von elektrischem Strom durchquert wird. Mit Bezug auf die zweite Ausführungsform ist die Rückholfeder 9 in der Lage den Einsteckkörper 4 in eine seiner inaktiven Stellungen zurückzubringen, sobald der Elektromagnet 7' vom elektrischen Strom durchquert wird und ein eine umgekehrte Polarität aufweisendes Magnetfeld erzeugt, das in der Lage ist, indem es den Widerstand der Druckfeder 8a überwindet, die Stange 6 zu bewegen.

Im Fall der ersten Ausführungsform kann man die Wiederherstellung der Standardsituation der Tür auch ohne die oben beschriebenen Rückholmittel, d.h. ohne die Rückholfeder 9 gewährleisten. Wenn man (analog zu dem was im Fall der zweiten Ausführungsform geschieht) die Richtung des die Wicklungen des Elektromagnets 7 durquerenden elektrischen Stromes umkehrt, ermöglicht man, dass der Elektromagnet 7 ein Magnetfeld erzeugt, das eine Polarität aufweist, die, im Vergleich zum Magnetfeld mittels welches die Stange 6 beim Öffnen der Tür bewegt wird, umgekehrt ist. Infolge der Wirkung dieses eine umgekehrte Polarität aufweisenden Magnetfeldes ist die Stange 6, längs der Bewegungsrichtung B-B, auch von ihrer Arbeitsstellung in ihre Ruhestellung bewegbar. Wenn man daher das Einführteil 4a des Einsteckkörpers 4 als Dauermagnet hergestellt und wenn die Stange 6 des Elektromagnets 7 während ihrer Schubwirkung genau auf das Einführteil 4a einwirkt, dann genügt es, um die Standardsituation wiederherzustellen, die Richtung des elektrischen Stromes, der die Wicklungen des Elektromagnets 7 durchquert, umzukehren. Auf diese Weise ist das Magnetfeld, das die Stange 6 in ihre Arbeitsstellung bewegt hat, nicht mehr aktiv und an seiner Stelle wird das die umgekehrte Polarität aufweisende Magnetfeld aktiv, das die Stange 6 in ihre Ruhestellung bewegt. Diese Tatsache bewirkt, dass das Einführteil 4a in seine inaktive Stellung bewegt wird, weil die Stange 6 das Einführteil 4a magnetisch anzieht, so dass die Türklinke 10 oder der Antipaniktürgriff 14 nicht mehr mit dem Türschloss verbunden ist und es ist nicht mehr möglich die Tür zu öffnen.

Die weiteren in der weiteren folgenden Beschreibung beschriebenen Merkmale betreffen beide Ausführungsformen, obwohl sie, um die Anzahl der Figuren zu beschränken, ausdrücklich nur in den Figuren dargestellt sind, die die erste Ausführungsform betreffen.

Von der inneren Wandung des Lagerkörpers 3 stehen zwei Anschlagsvorsprünge 3c vor, wie aus Fig. 2 hervorgeht. Diese 3c begrenzen in beiden Drehrichtungen die Drehbewegung des ersten Verbindungselements 1 um die Längsachse A-A, was eine Begrenzung der Bewegung der Türklinke 10 oder des Antipaniktürgriffes 14 entspricht, die mit dem ersten Verbindungselement 1 verbunden sind. Dies geschieht dadurch, dass, während der Drehbewegung, einer der den Einstecksitz 1b bildenden Vorsprünge gegen einen der Anschlagvorsprünge 3c stößt.

Um in jedem Augenblick die Situation zu kennen, in der sich die Tür befindet, umfasst das Schaltsystem auch einen elektronischen Bestandteil 11, der mit drei verschiedenen LED-Lichter versehen ist, die den drei verschiedenen Türsituationen zugeordnet sind: z.B. eine Farbe signalisiert dass die Tür nicht geöffnet werden kann; eine andere Farbe signalisiert dass die Tür geöffnet werden kann und die dritte Farbe signalisiert ein fehlerhaftes Funktionieren, das sowohl von elektrischen Problemen als auch von einer Zwischenposition des Einsteckkörpers 4 verursacht sein kann. Der elektronische Bestandteil 11 weist, gemäß Fig. 4, einen schwalbenschwanzförmigen Querschnitt auf, und die Türklinke 10 weist einen Sitz 10a auf, der auch einen schwalbenschwanzförmigen Querschnitt hat und in dem der elektronische Bestandteil 11 gleitend hineingesetzt ist. Zu diesem Zweck kann der Sitz 10a, man siehe immer noch die Fig 4, auf einem abnehmbaren Teil der Türklinke 10 vorgesehen sein, weil das die Herstellung vereinfacht.

Schließlich ist auch ein Sperrdorn 12, der in den Fig. 4-6 und 11 sichtbar ist, Bestandteil des Schaltsystems. Der Sperrdorn 12 ist zwischen einem Ende einer Rückholfeder 13 für die Türklinke 10 und einer inneren Wandung der Türklinke 10 angeordnet. Auf diese Weise ermöglicht der Sperrdorn 12, dass die Rückholfeder 13 für die Türklinke 10 sich während des Absenkens der Türklinke 10 spannt, man siehe die Fig. 5, und er dient als Endanschlag für die Zurückdrehbewegung der Türklinke 10, sobald diese 10 frei gelassen wird, man siehe die Fig. 4.

## Patentansprüche

1. Schaltsystem für eine Tür mit Zutrittskontrolle umfassend:
. ein erstes (1) und ein zweites Verbindungselement (2), von denen das erste (1) mit dem Türbestandteil verbunden ist, auf den man einwirken muss um die Tür zu öffnen, und das zweite (2) mit dem Türschloss verbunden ist, wobei jedes der zwei Verbindungselemente (1,2) auf einer eigenen Seite (1a,2a) einen Einstecksitz (1b,2b) aufweist;
. einen Lagerkörper (3), der hohl ist und innerhalb welches das erste und das zweite Verbindungselement (1,2) um die Längsachse (A-A) des Lagerkörpers (3) drehbar gelagert sind, wobei die Seiten (1a,2a) gegeneinander gerichtet sind und besagte erstes (1) und zweites Verbindungselement (2) außerdem mit Verbindungsbereichen vom Lagerkörper (3) vorstehen;
. einen Einsteckkörper (4), der innerhalb des Lagerkörpers (3) und zwischen den Seiten (1a,2a) angeordnet ist und der (4) längs einer Bewegungsrichtung (B-B), die senkrecht zur Längsachse (A-A) liegt, bewegbar, von zumindest einer inaktiven Stellung, in der ein Einführteil (4a) von ihm (4) nicht in einem von den Einstecksitzen (1b,2b) begrenzten Freiraum positioniert ist, in eine aktive Stellung, in der das Einführteil (4a) in dem Freiraum positioniert ist und die zwei Verbindungselemente (1,2) miteinander verbindet, gelagert ist;
. Einsteckmittel, um den Einsteckkörper (4) in seine aktive Stellung zu bewegen und zu halten;
. Antriebsmittel, um besagte Einsteckmittel anzutreiben, damit sie den Einsteckkörper (4) in seine aktive Stellung bewegen; und
. einen Verankerungskörper (5), der einen Innenraum (5a), in dem das Türschloss aufgenommen ist, und Befestigungsmittel, zum Befestigen des Lagerkörpers (3) an ihn (5), aufweist; wobei besagte Lagerkörper (3), Verankerungskörper (5), Einsteckmittel und Antriebsmittel innerhalb des Türflügels angeordnet sind.

2. Schaltsystem nach Anspruch 1, **dadurch gekennzeichnet, dass** besagte Einsteckmittel eine Stange (6) umfassen, die, längs besagte Bewegungsrichtung (B-B), von zumindest einer Ruhestellung, in der sie (6) nicht in einer in dem Lagerkörper (3) vorgesehenen Öffnung (3a) hineingesteckt ist, in eine Arbeitsstellung, in der sie (6) in der Öffnung (3a) hineingesteckt ist und den Einsteckkörper (4) in seiner aktiven Stellung hält, bewegbar ist; wobei die Stange (6) bei ihrer Bewegung von der Ruhestellung in die Arbeitsstellung das Einführteil (4a) in den von den Einstecksitzen (1b,2b) begrenzten Freiraum schiebt.

3. Schaltsystem nach Anspruch 2, **dadurch gekennzeichnet, dass** besagte Antriebsmittel einen die Stange (6) aufweisenden Elektromagnet (7) umfassen und **dass** die Stange (6) aufgrund der Wirkung eines vom Elektromagnet (7) erzeugten Magnetfeldes längs der Bewegungsrichtung (B-B) und von besagter Ruhestellung in besagte Arbeitsstellung bewegbar ist.

4. Schaltsystem nach Anspruch 2, **dadurch gekennzeichnet, dass** es auch einen die Stange (6) aufweisenden Elektromagnet (7') umfasst und **dass** besagte Antriebsmittel eine Druckfeder (8a) und einen an die Stange (6) angebrachten Feststellring (8b) umfassen, wobei die Druckfeder (8a) um die Stange (6) herumgewickelt ist und mit einem Ende auf dem Feststellring (8b) und mit dem anderen Ende auf dem Elektromagnet (7') aufliegt.

5. Schaltsystem nach Anspruch 3 oder 4, **dadurch gekennzeichnet, dass** es Rückholmittel umfasst, die auf den Einsteckkörper (4) einwirken, um ihn in seine inaktive Stellung zurückzubringen sobald die Wirkung der Einsteckmittel endet.

6. Schaltsystem nach Anspruch 5, **dadurch gekennzeichnet, dass** besagte Rückholmittel eine Rückholfeder (9) umfassen, die innerhalb des Lagerkörpers (3) angeordnet ist und teilweise um einen Führungsvorsprung (3b) herumgewickelt ist, der innerhalb des Lagerkörpers (3) vorgesehen ist und von der inneren Wandung desselben (3) vorsteht.

7. Schaltsystem nach Anspruch 3, **dadurch gekennzeichnet, dass** das Einführteil (4a) des Einsteckkörpers (4) als Dauermagnet hergestellt ist und **dass** die Stange (6) genau auf das Einführteil (4a) einwirkt und aufgrund der Wirkung eines weiteren vom Elektromagnet (7) erzeugten Magnetfeld längs der Bewegungsrichtung (B-B) auch von ihrer aktiven Stellung in ihre inaktive Stellung bewegbar ist.

8. Schaltsystem nach einem der Ansprüche von 1 bis 7, **dadurch gekennzeichnet, dass** jeder Einstecksitz (1b,2b) aus zwei Vorsprüngen gebildet ist, die von der jeweiligen Seite (1a,2a) des jeweiligen Verbindungselements (1,2) vorstehen und zwischen sich ein Teil des besagten Freiraums einschließen, in dem sich das Einführteil (4a) in seiner aktiven Stellung befindet.

9. Schaltsystem nach einem der Ansprüche von 1 bis 8, **dadurch gekennzeichnet, dass** innerhalb des Lagerkörpers (3) zwei Anschlagsvorsprünge (3c) vorgesehen sind, die die Drehbewegung des ersten Verbindungselements (1) um die Längsachse (A-A) in beiden Drehrichtungen begrenzen, dadurch dass während der Drehbewegung einer von ihnen (3c) gegen einen der besagten die Einstecksitze (1b) bildenden Vorsprünge stößt.

10. Schaltsystem nach einem der Ansprüche von 1 bis 9, **dadurch gekennzeichnet, dass** der Einsteckkörper (4) zwei Arme (4b) aufweist, die ausgehend von dem Einführteil (4a) sich symmetrisch erstrecken, wobei am Ende jedes Armes (4b) ein Stützkörper (4c) vorgesehen ist, der gleitend auf besagten zwei Seiten (1a,2a) aufliegt.

11. Schaltsystem nach Anspruch 10, **dadurch gekennzeichnet, dass** die die Einstecksitze (1b,2b) bildenden Vorsprünge ebene tiefer liegende Oberflächen aufweisen, auf denen die Arme (4b) während der Bewegungen des Einsteckkörpers (4) gleitend aufliegen.

12. Schaltsystem nach einem der Ansprüche von 1 bis 11, **dadurch gekennzeichnet, dass** der Türbestandteil auf den man einwirken muss, um die Tür zu öffnen, eine Türklinke (10) ist.

13. Schaltsystem nach Anspruch 12, **dadurch gekennzeichnet, dass** es auch einen elektronischen Bestandteil (11) umfasst, der mit LED-Lichter verschiedener Farben versehen ist und einen schwalbenschwanzförmigen Querschnitt aufweist und **dass** die Türklinke (10) einen Sitz (10a) aufweist, der auch einen schwalbenschwanzförmigen Querschnitt hat und in dem (10a) der elektronische Bestandteil (11) gleitend hineingesetzt ist.

14. Schaltsystem nach Anspruch 12 oder 13, **dadurch gekennzeichnet, dass** es auch einen Sperrdorn (12) umfasst, der zwischen einem Ende einer Rückholfeder (13) für die Türklinke (10) und der inneren Wandung der Türklinke (10) angeordnet ist.

15. Schaltsystem nach einem der Ansprüche von 1 bis 10, **dadurch gekennzeichnet, dass** der Türbestandteil auf den man einwirken muss, um die Tür zu öffnen, ein Antipaniktürgriff (14) ist.

## Claims

1. Switch system for a door with access control comprising:
. a first (1) and a second connecting element (2), of which the first (1) is connected to the component of the door on which one must act to open the door and the second (2) is connected to the door lock, each of the two connecting elements (1,2) having on one of its own faces (1a,2a) a coupling seat (1b,2b);
. a supporting body (3), which is hollow and within which the first and the second connecting element (1,2) are supported with their faces (1a,2a) facing each other and in a rotary way around the longitudinal axis (A-A) of the supporting body (3), said first (1) and second connecting element (2) also protruding with connecting portions from the supporting body (3);
. a coupling body (4), arranged inside the supporting body (3) and between said faces (1a,2a), which (4) is supported, in a movable way along a movement direction (B-B) which is perpendicular to the longitudinal axis (A-A), from at least one inactive position, wherein a part to be inserted (4a) of it (4) is not placed in a free space delimited by the coupling seats (1b,2b), into an active position, wherein said part to be inserted (4a) is placed in said free space and connects the two connecting elements (1,2) to each other;
. inserting means, to move and maintain the coupling body (4) in its active position;
. actuating means, to actuate said inserting means so that they move said coupling body (4) into its active position; and
. an anchoring body (5), which has an internal space (5a), wherein the door lock is received, and fastening means to fix to it (5) the supporting body (3); said supporting body (3), anchoring body (5), inserting means and actuating means being arranged inside the door wing.

2. Switch system according to claim 1, **characterised in that** said inserting means comprise a stem (6), which is movable, along said movement direction (B-B), from at least one rest position, in which it (6) is not inserted in an opening (3a) provided in the supporting body (3), into a working position, in which it (6) is inserted in the opening (3a) and holds the coupling body (4) in its active position; upon its movement from its rest position to the working position the stem (6) pushing said part to be inserted (4a) into the free space delimited by the coupling seats (1b,2b).

3. Switch system according to claim 2, **characterised in that** said actuating means comprise an electromagnet (7) having said stem (6) and **in that** the stem (6) is movable, along said movement direction (B-B) and from said rest position to said working position, because of the action of a magnetic field generated by the electromagnet (7).

4. Switch system according to claim 2, **characterised in that** it also comprises an electromagnet (7') having said stem (6) and **in that** said actuating means comprise a compression spring (8a), and a stop ring (8b), arranged on the stem (6), said compression spring (8a) being wound around the stem (6) and resting at one end on the stop ring (8b) and at the other end on the electromagnet (7').

5. Switch system according to claim 3 or 4, **characterised in that** it comprises return means, which act on the coupling body (4) to bring it back to its inactive position as soon as the action of the inserting means ceases.

6. Switch system according to claim 5, **characterised in that** said return means comprise a return spring (9), which is arranged inside the supporting body (3) and is partially wound around a guiding protrusion (3b) which is provided inside the supporting body (3) and protrudes from the internal wall of it (3).

7. Switch system according to claim 3, **characterised in that** said part to be inserted (4a) of the coupling body (4) is made as a permanent magnet and **in that** said stem (6) acts precisely on said part to be inserted (4a) and is movable, because of the action of an additional magnetic field generated by the electromagnet (7) and along said movement direction (B-B), also from its active position to its inactive position.

8. Switch system according to one of the claims from 1 to 7, **characterised in that** each coupling seat (1b,2b) is formed by a couple of protrusions, which protrude from the respective face (1a,2a) of the respective connecting element (1,2) and delimit between each other a part of said free space wherein said part to be inserted (4a) is present in its active position.

9. Switch system according to one of the claims from 1 to 8, **characterised in that** inside the supporting body (3) two abutment protrusions (3c) are provided, which delimit, in both directions, the rotation of the first connecting element (1) around the longitudinal axis (A-A) because during the rotation one of them (3c) hits one of said protrusions which form the coupling seat (1b).

10. Switch system according to one of the claims from 1 to 9, **characterised in that** the coupling body (4) has two arms (4b) which starting from the part to be inserted (4a) extend symmetrically, at the end of each arm (4b) a support body (4c) being provided which rests in a sliding way on said two faces (1a,2a).

11. Switch system according to claim 10, **characterised in that** the protrusions which form the coupling seats (1b,2b) have lowered plane surfaces, on which the arms (4b) rest in a sliding way during the movements of the coupling body (4).

12. Switch system according to one of the claims from 1 to 11, **characterised in that** the component of the door on which one must act to open the door is a handle (10).

13. Switch system according to claim 12, **characterised in that** it also comprises an electronic component (11), provided with LED lights having different colours and having a dovetail transverse section, and that the handle (10) has a seat (10a) having a dovetail transverse section as well, in which (10a) the electronic component (11) is slidably inserted.

14. Switch system according to claim 12 or 13, **characterised in that** it also comprises a locking pin (12), which is arranged between one end of a return spring (13) for the handle (10) and an internal wall of the handle (10).

15. Switch system according to one of the claims from 1 to 10, **characterised in that** the component of the door on which one must act to open the door is a panic bar (14).

## Revendications

1. Système de commutation pour une porte à contrôle d'accès comprenant :
. un premier (1) et un second élément de liaison (2), dont le premier (1) est relié à l'élément de la porte sur lequel il faut agir pour ouvrir la porte, et le second (2) est relié à la serrure de la porte, chacun des deux éléments de liaison (1,2) ayant sur sa propre face (1a,2a) un siège d'enclenchement (1b,2b) ;
. un corps de support (3) qui est creux et à l'intérieur duquel les premier et deuxième éléments de liaison (1,2) sont soutenus avec leurs faces (1a,2a) se faisant face et de manier rotatif autour de l'axe longitudinal (A-A) du corps de support (3), lesdits premier (1) et deuxième éléments de liaison (2) ayant des parties de liaison faisant saillie du corps de support (3) ;
. un corps d'enclenchement (4), disposé à l'intérieur du corps de support (3) et entre lesdites faces (1a,2a), qui (4) est soutenu, de manière déplaçable le long de une direction de déplacement (B-B) perpendiculaire à l'axe longitudinal (A-A), d'au moins une position inactive dans laquelle une pièce d'insertion (4a) dudit corps d'enclenchement (4) n'est pas positionnée dans un espace libre délimité par les sièges d'enclenchement (1b,2b), à une position active, dans laquelle ladite pièce d'insertion (4a) est positionnée dans ledit espace libre et relie les deux éléments de liaison (1,2) entre eux ;
. des moyens d'enclenchement, pour déplacer et maintenir le corps d'enclenchement (4) dans sa position active ;
. des moyens d'actionnement, pour actionner lesdits moyens d'enclenchement afin qu'ils déplacent ledit corps d'enclenchement (4) dans sa position active ; et
. un corps d'ancrage (5), qui a un espace intérieur (5a) dans lequel se loge la serrure de la porte, et des moyens de fixation pour fixer le corps de support (3) à celui-ci (5) ; lesdits corps de support (3), corps d'ancrage (5), moyens d'enclenchement et moyens d'actionnement étant disposés à l'intérieur du vantail de la porte.

2. Système de commutation selon la revendication 1, **caractérisé en ce que** lesdits moyens d'enclenchement comprennent une tige (6), qui est déplaçable, le long de ladite direction de déplacement (B-B), à partir d'au moins une position de repos, dans laquelle elle (6) n'est pas insérée dans une ouverture (3a) prévue dans le corps de support (3), à une position de travail dans laquelle elle (6) est insérée dans l'ouverture (3a) et maintient le corps d'enclenchement (4) dans sa position active ; lorsqu'elle passe de sa position de repos à sa position de travail, la tige (6) pousse ladite pièce d'insertion (4a) dans l'espace libre délimité par les sièges d'enclenchement (1b, 2b).

3. Système de commutation selon la revendication 2, **caractérisé en ce que** lesdits moyens d'actionnement comprennent un électroaimant (7) ayant ladite tige (6) et **que** la tige (6) est déplaçable, le long de ladite direction de déplacement (B-B) et de ladite position de repos à ladite position de travail, sous l'action d'un champ magnétique généré par l'électroaimant (7).

4. Système de commutation selon la revendication 2, **caractérisé en ce qu'**il comprend en outre un électroaimant (7') ayant ladite tige (6) et **que** lesdits moyens d'actionnement comprennent un ressort de compression (8a) et un anneau de butée (8b) appliqué sur la tige (6), ledit ressort de compression (8a) étant enroulé autour de la tige (6) et reposant à une extrémité sur l'anneau de butée (8b) et à l'autre extrémité sur l'électroaimant (7').

5. Système de commutation selon la revendication 3 ou 4, **caractérisé en ce qu'**il comprend des moyens de rappel, qui agissent sur le corps d'enclenchement (4) pour le ramener dans sa position inactive dès que l'action des moyens d'enclenchement cesse.

6. Système de commutation selon la revendication 5, **caractérisé en ce que** lesdits moyens de rappel comprennent un ressort de rappel (9) qui est disposé à l'intérieur du corps de support (3) et est partiellement enroulé autour d'une protubérance de guidage (3b) qui est prévue à l'intérieur du corps de support (3) et fait saillie de la paroi intérieure de celui-ci (3).

7. Système de commutation selon la revendication 3, **caractérisé en ce que** ladite pièce d'insertion (4a) du corps d'enclenchement (4) est réalisée comme un aimant permanent et **que** ladite tige (6) agit précisément sur ladite pièce d'insertion (4a) et est déplaçable, par l'action d'un champ magnétique ultérieur généré par l'électroaimant (7) et le long de ladite direction de déplacement (B-B), également de sa position active à sa position inactive.

8. Système de commutation selon l'une des revendications 1 à 7, **caractérisé en ce que** chaque siège d'enclenchement (1b,2b) est formé par une paire de saillies, qui font saillie de la face respective (1a,2a) de l'élément de liaison respectif (1,2) et délimitent entre elles une partie dudit espace libre dans lequel se trouve ladite pièce d'insertion (4a) dans sa position active.

9. Système de commutation selon l'une des revendications 1 à 8, **caractérisé en ce qu'**à l'intérieur du corps de support (3) se trouvent deux saillies de butée (3c), qui limitent, dans les deux sens, la rotation du premier élément de liaison (1) autour de l'axe longitudinal (A-A) du fait que, pendant la rotation, l'une d'entre elles (3c) bute contre l'une des dites saillies formant le siège d'enclenchement (1b).

10. Système de commutation selon l'une des revendications 1 à 9, **caractérisé en ce que** le corps d'enclenchement (4) est équipé de deux bras (4b) s'étendant symétriquement à partir de la pièce d'insertion (4a), un corps de soutien (4c) qui s'appuie de manière coulissante sur lesdites deux faces (1a,2a) étant prévu à l'extrémité de chaque bras (4b)

11. Système de commutation selon la revendication 10, **caractérisé en ce que** les saillies formant les sièges d'enclenchement (1b,2b) sont équipés de surfaces planes surbaissées sur lesquelles les bras (4b) s'appuient de manière coulissante pendant le mouvement du corps d'enclenchement (4).

12. Système de commutation selon l'une des revendications 1 à 11, **caractérisé en ce que** l'élément de la porte sur lequel il faut agir pour ouvrir la porte est une poignée (10).

13. Système de commutation selon la revendication 12, **caractérisé en ce qu'**il comprend également un composant électronique (11), équipé de lumières LED de différentes couleurs et ayant une section transversale en queue d'aronde, et **que** la poignée (10) a un siège (10a) ayant lui aussi une section transversale en queue d'aronde, dans lequel (10a) le composant électronique (11) est inséré de manière coulissante.

14. Système de commutation selon la revendication 12 ou 13, **caractérisé en ce qu'**il comprend également une goupille de verrouillage (12), qui est disposée entre une extrémité d'un ressort de rappel (13) pour la poignée (10) et une paroi intérieure de la poignée (10).

15. Système de commutation selon l'une des revendications 1 à 10, **caractérisé en ce que** l'élément de la porte sur lequel il faut agir pour ouvrir la porte est une barre antipanique (14).
